# FASCICULE DE BREVET EUROPEEN

(11) **EP 0 684 625 B1**
(45) Date de publication et mention de la délivrance du brevet: **10.02.1999**
(21) Numéro de dépôt: 95401110.2
(22) Date de dépôt: 12.05.1995
(51) Int. Cl.: H01J 19/36

(54) **Tube électronique à vide de très forte puissance à anode refroidie par circulation forcée**
Hochleistungsvakuumelektronenröhre mit einer durch Zwangsdurchlauf gekühlter Anode
High power vacuum electron tube with anode cooled by forced flow circulation

(30) Priorité: 27.05.1994 FR 9406464
(43) Date de publication de la demande: 29.11.1995
(73) Titulaire: THOMSON TUBES ELECTRONIQUES, 78140 Vélizy (FR)
(72) Inventeur: Friquet, Olivier, F-92402 Courbevoie Cedex (FR); Combet, Régis, F-92402 Courbevoie Cedex (FR)
(74) Mandataire: Guérin, Michel

(56) Documents cités:
- FR-A- 1 326 936
- FR-A- 1 554 633
- FR-A- 2 627 898
- US-A- 3 414 757
- US-A- 3 845 341

## Description

L'invention concerne les tubes électroniques de très fortes puissances du type triode et surtout tétrode, à structure radiale, c'est-à-dire dans lesquels une cathode de structure générale cylindrique à base circulaire émet radialement des électrons vers une anode également cylindrique qui entoure la cathode et est coaxiale à celle-ci. Des grilles d'extraction d'électrons, également cylindriques, sont interposées entre la cathode et l'anode.

Les puissances considérées ici sont de l'ordre du mégawatt, pour des fréquences de plusieurs dizaines à plusieurs centaines de mégahertz. La tension entre l'anode et la cathode est de plusieurs kilovolts.

L'anode reçoit la quasi-totalité du courant d'électrons émis par la cathode et modulé par la ou les grilles. L'énergie cinétique des électrons frappant l'anode est convertie en chaleur. Le flux de puissance reçu par l'anode est très élevé (ordre de grandeur : un kilowatt par centimètre carré de surface d'anode pour des surfaces de plusieurs centaines de centimètres carrés). Typiquement, pour le type de tubes électroniques considéré ici, l'anode est un cylindre d'environ 20 à 40 cm de diamètre et plusieurs dizaines de centimètres de haut.

Pour refroidir l'anode on a imaginé des systèmes de circulation d'eau construits de telle manière qu'on provoque la formation intensive de bulles d'évaporation de l'eau qui circule. On utilise ainsi la chaleur latente de vaporisation de l'eau, qui est élevée, pour augmenter l'efficacité de refroidissement. Pour faciliter la formation de zones d'ébullition, on forme des cannelures circulaires parallèles autour de l'anode, on entoure l'anode cannelée avec une chemise cylindrique qui canalise l'eau dans un espace étroit entre l'extérieur de l'anode et l'intérieur de la chemise et on établit une circulation forcée d'eau entre le bas et le haut de l'anode. Un tel système de refroidissement est représenté à la figure 1 dans le cas d'une triode.

Les références du dessin sont les suivantes : anode 10 ; cannelures 12 ; une première chemise de refroidissement 14 entourant l'anode pour canaliser l'eau le long de la surface de paroi extérieure de l'anode ; une deuxième chemise 16 définit la chambre d'entrée de l'eau ; la deuxième chemise 16 entoure la première et communique d'un côté avec elle, par exemple au bas de l'anode, par une ouverture 18 ; un conduit 20 d'amenée d'eau sous pression qui s'ouvre dans la deuxième chemise; un conduit 22 d'évacuation de l'eau et des bulles de vapeur. Les autres éléments de la figure sont les éléments classiques d'un tube électronique : cathode 24 avec ses connexions extérieures 26 et 28 (pour une cathode à chauffage direct) ; grille 30 avec sa connexion extérieure 32 ; connexion d'anode 34 brasée au pied de l'anode. Toutes ces connexions sont cylindriques et destinées à être enfichées dans un support adapté non représenté. Les connexions sont séparées par des entretoises de céramique 36. L'enceinte délimitée par la surface de paroi intérieure de l'anode, les surface de parois intérieures des connexions, et les entretoises de céramique, est sous vide. Les chemises de refroidissement ne sont pas sous vide.

Les cannelures usinées sur la surface de paroi extérieure de l'anode servent, comme on l'a dit, à favoriser l'apparition de points d'évaporation de l'eau qui circule sous pression. C'est le refroidissement le plus efficace connu à ce jour (système connu sous le nom de "hypervapotron"). Le brevet FR-A-2 627 898 décrit un tel tube.

Mais on a pu constater un défaut de ce système : les cannelures de formation de bulles s'opposent à l'évacuation de ces mêmes bulles. Les bulles s'entrechoquent et coalescent et provoquent des surpressions locales et des détentes brusques par implosions et disparition dans le courant d'eau. Il en résulte des chocs et des vibrations inacceptables pour les éléments fragiles ou non rigides du tubes, notamment les grilles qui sont très proches de la cathode et qui risquent de la toucher ou de se toucher entre elles.

On a également proposé, dans le brevet FR-A- 1 326 936 un tube de puissance de 100 à 300 kW utilisant un refroidissement par évaporation, l'anode étant plongée dans un récipient d'eau, des canaux verticaux étant prévus pour faciliter l'évacuation des bulles vers le haut sous l'effet de la pression hydrostatique qui s'exerce sur elles. Des rainures sont prévues dans l'anode; elles coupent les canaux ou sont disposées entre les canaux.

On a également déjà proposé, dans le brevet US 3 414 757, un klystron, de puissance 100 à 200 kW, dont le collecteur est composé d'une succession axiale de tronçons de tubes brasés les uns aux autres par un jonc de brasure; chaque tube est percé sur sa circonférence de conduits cylindriques axiaux servant au refroidissement par eau du collecteur. Ce tube électronique à vide correspond au préambule de la revendication 1.

Il apparaît que la construction envisagée ne permettrait pas d'obtenir des puissances largement supérieures, c'est-à-dire de l'ordre du mégawatt comme cela est recherché dans la présente invention.

Un but de la présente invention est de rechercher des moyens pour dissiper sur l'anode une puissance bien supérieure à celle que permet la construction du collecteur du brevet US 3 414 757 et bien supérieure à elle que permet la construction du brevet FR-A-2 627 898. L'ordre de grandeur recherché est un doublement des puissances par rapport à ce dernier, ce qui est considérable.

L'invention consiste en un tube électronique à vide de très forte puissance selon la revendication 1 et un procédé de fabrication d'un tel tube électronique selon la revendication 11.

Selon l'invention on propose un tube électronique à vide de très forte puissance ayant une anode cylindrique (c'est-à-dire une anode dont la surface de paroi intérieure est essentiellement cylindrique dans sa partie active en regard d'une cathode également cylindrique) formée par au moins une section cylindrique (c'est-à-dire la encore à surface de paroi intérieure essentiellement cylindrique au moins là où cette surface de paroi est en regard d'une portion correspondante de cathode), et de préférence plusieurs sections cylindriques superposées coaxialement et brasées les unes sur les autres, la paroi de chaque section étant percée de nombreux conduits longitudinaux de circulation de fluide de refroidissement s'étendant linéairement sur toute la hauteur de la section, ces conduits longitudinaux débouchent tous, à une extrémité de l'anode, de préférence à la partie supérieure de celle-ci, dans une structure de distribution d'eau de refroidissement à circulation forcée, caractérisé en ce que cette structure alimente uniformément la totalité des conduits longitudinaux débouchant à cette extrémité.

Cette structure permet notamment de conserver une vitesse aussi élevée que possible de l'eau dans la totalité des conduits, et une très bonne uniformité de refroidissement.

La structure de distribution est de préférence conique et sans pertes de charge.

Les conduits sont à section complètement circulaire (fermée) et s'étendent linéairement sur toute la hauteur de l'anode (de préférence rigoureusement parallèlement à l'axe de l'anode cylindrique); ce ne sont donc pas des rainures rectangulaires ouvertes formées par usinage de la surface de paroi extérieure de l'anode et fermées ensuite par une chemise extérieure. L'efficacité de refroidissement en est considérablement améliorée; et ceci d'autant plus si on prévoit en outre que les conduits sont percés plus prés de la surface de paroi intérieure que de la surface de paroi extérieure de l'anode.

Etant donné les quantités de chaleur très élevées reçues par l'anode, on pense que des conduits de refroidissement à section rectangulaire laisseraient subsister des zones de surchauffe fatales pour le tube de puissance : ces zones de surchauffe sont les coins de la section rectangulaire, où l'eau de refroidissement circule moins bien.

On fera ici une remarque : dans les tubes du genre considéré ici (anode cylindrique circulaire et puissances de l'ordre du mégawatt ou plus) l'anode a une hauteur de plusieurs dizaines de centimètres, il est difficile de former des perçages circulaires parallèles à l'axe de l'anode (on ne sait pas faire des perçages à la fois très longs et très fins et il faut les faire fins si on veut en juxtaposer un nombre suffisant pour refroidir uniformément la totalité de la surface de paroi d'anode). On superpose donc de préférence plusieurs sections cylindriques d'anode après les avoir percés de conduits très fins, en mettant les conduits en regard les uns des autres pour aboutir à des conduits longitudinaux sur toute la hauteur de l'anode. Le diamètre des conduits peut alors être très faible (diamètre au moins 30 fois plus petit, et de préférence au moins 40 ou 50 fois plus petit, que la hauteur de l'anode).

Selon encore un autre aspect important de l'invention, l'anode cylindrique est formée de sections cylindriques de cuivre dont la tranche est argentée et qui sont brasées les unes sur les autres par leurs tranches argentées sans apport de matériau de brasure autre que l'argenture des tranches, de sorte qu'il n'y a pas de coulures parasites de matériau de brasure. Et bien sûr, si l'anode comporte des conduits linéaires très fins débouchant en regard les uns des autres sur les tranches des sections cylindriques adjacentes, on évite ainsi les risques de coulure de matériau de brasure qui pourraient au moins partiellement boucher les conduits et qui ne seraient pas nettoyables compte tenu de la finesse des conduits.

Par conséquent un aspect important de l'invention est l'opération de brasage par argenture (dépôt électrolytique en principe) des tranches des sections cylindriques individuelles puis superposition de ces tranches dans un four dans des conditions de température et d'atmosphère propres à former une brasure à l'argent entre les tranches argentées en contact.

Selon encore un autre aspect général de l'invention, l'anode cylindrique est percée de conduits fins parallèles à l'axe de l'anode et plus proches de la surface intérieure de la paroi d'anode que de la surface extérieure de cette paroi.

Enfin, il est important de noter que contrairement au cas des tubes classiquement refroidis par création de bulles de vapeur, dans lesquels on fait circuler l'eau dans le sens où les bulles tendent à partir (donc vers le haut), on choisit ici de préférence d'amener l'eau par le haut du tube. La structure est telle que la vitesse d'écoulement est élevée dans les conduits et les bulles sont entraînées rapidement vers le bas sans que la circulation de l'eau s'oppose à la circulation des bulles.

D'autres caractéristiques et avantages de l'invention apparaîtront à la lecture de la description détaillée qui suit et qui est faite en référence aux dessins annexés dans lesquels :
- la figure 1 déjà décrite représente un tube de forte puissance de la technique antérieure avec son système de refroidissement,
- la figure 2 représente une coupe axiale de l'anode cylindrique d'un tube conforme à l'invention,
- la figure 3 représente une coupe transversale de l'anode, perpendiculairement à l'axe de celle-ci.

Sur la figure 2, on a représenté l'anode d'un tube de puissance selon l'invention, avec son système de refroidissement. Les autres éléments du tube (cathode, grilles, connexions extérieures, entretoises de céramique assurant l'étanchéité au vide) ne sont pas représentés pour ne pas alourdir la figure et peuvent si on le désire être semblables à ceux de la figure 1.

Le corps de l'anode est classiquement constitué globalement par un cylindre de révolution d'axe 100 ouvert à sa partie inférieure, et fermé à sa partie supérieure. La partie supérieure est essentiellement en forme de disque transversal à l'axe 100, pourvu d'un queusot de pompage.

L'anode est constituée de plusieurs tronçons superposés. Chaque tronçon est constitué par une section globalement cylindrique, le tronçon supérieur étant cependant constitué à la fois par une section cylindrique et par le disque de fermeture supérieure de l'anode.

Dans l'exemple représenté, il y a quatre sections cylindriques d'anode 120, 140, 160, 180 superposées coaxialement. La section supérieure 180 se divise en une partie cylindrique 200 et le disque de fermeture 220. Le queusot de pompage est désigné par la référence 240; il est placé au centre du disque 220; il est destiné à être fermé hermétiquement après que le vide aura été fait dans le tube.

Chaque section comporte une paroi cylindrique (avec une surface intérieure de paroi et une surface extérieure de paroi), et deux tranches d'extrémité, respectivement une tranche supérieure et une tranche inférieure. Les tranches sont planes (plan perpendiculaire à l'axe 100 du tube. Les sections d'anode sont brasées les unes sur les autres par leurs tranches en regard, c'est-à-dire que la tranche inférieure d'une section est brasée sur la tranche supérieure d'une section située immédiatement au dessous; les plans de ces tranches sont désignés par les références 260, 280, 300. Ainsi, par exemple, le plan 280 est le plan de brasage de la tranche inférieure de la section 160 et de la tranche supérieure de la section 140. Des pions de centrage 320 sont prévus dans ces plans, pour positionner exactement les unes par rapport aux autres les différentes sections; le positionnement exact est nécessaire aussi bien pour assurer un centrage coaxial exact des sections que pour assurer, comme on le verra plus loin, l'alignement des conduits de refroidissement des différents sections. Plusieurs pions de centrage 320 sont prévus dans chaque plan de brasage, un seul étant représenté sur la figure 2 dans chaque plan. Les pions sont par exemple des petits cylindres verticaux insérés dans des alésages en regard formés dans les tranches de deux sections adjacentes.

L'anode comporte des conduits de refroidissement rectilignes, s'étendant sur toute la hauteur de l'anode. Deux conduits 340 et 360 sont visibles sur la figure 2 : ce sont ceux qui sont dans le plan de coupe axiale du tube à vide. Les conduits sont percés dans l'épaisseur de la paroi des sections. Ils sont aussi nombreux et aussi fins que possible de manière à refroidir aussi uniformément que possible la totalité de la paroi de l'anode. Leur diamètre est par exemple de quelques millimètres (section de quelques millimètres carrés à quelques dizaines de millimètres carrés), et ils sont très rapprochés : espacement de quelques millimètres également. A titre d'exemple, 3 à 5 millimètres de diamètre et 2 à 5 millimètres d'espacement entre conduits constituent des dimensions préférées. Dans un exemple de réalisation, il y a environ 160 conduits répartis en couronne tout autour de l'anode d'une trentaine de centimètres de diamètre. Les diamètres et espacements sont alors d'environ 3mm.

Les conduits sont de préférence des perçages à section circulaire, car la circulation du fluide de refroidissement (en principe de l'eau sous pression) est alors optimale : s'il y avait des angles, le fluide risquerait de mal refroidir les angles. Comme on le voit sur la figure, les conduits rectilignes sont de préférence plus près de la surface de paroi interne de l'anode que de la surface de paroi externe. L'espace entre le bord d'un conduit et la surface de paroi interne de l'anode peut être de quelques millimètres, par exemple 3 à 5 millimètres. L'épaisseur de la paroi d'anode peut être de 15 à 30 millimètres. Le refroidissement est donc mieux assuré en faisant circuler l'eau plus près de la surface de paroi interne où se produit le dégagement de chaleur. Les conduits sont répartis régulièrement en couronne tout autour de l'anode. Les pions de centrage 320 sont de préférence situés à l'extérieur de cette couronne pour ne pas gêner la répartition régulière des conduits autour de l'anode. La figure 3 représente une coupe transversale à l'axe 100, par un des plans de brasage, et on y voit cette couronne de conduits.

En pratique on peut considérer que les conduits sont placés à proximité de la surface interne de la paroi de l'anode, à une distance de cette surface environ égale au diamètre des perçages et les perçages sont distribués tout autour de l'anode en étant séparés les uns de autres d'une distance environ égale à leur diamètre.

La hauteur de l'anode est de plusieurs dizaines de centimètres. Pour ces hauteurs, il serait pratiquement impossible de percer des trous circulaires par un foret de quelques millimètres de diamètre et c'est une des raisons de la constitution de l'anode en plusieurs sections brasées : la hauteur de chaque section est choisie compatible avec la possibilité pratique de forer des trous fins sur cette hauteur. En pratique, on peut forer des trous sur une hauteur qui ne dépasse pas 20 ou 25 fois le diamètre du trou. Pour des trous de 3 à 5 millimètres de diamètre, on superposera des sections d'anode qui n'excèdent pas 10 centimètres de haut. Comme la hauteur de l'anode est largement supérieure à 30 fois le diamètre des conduits, et même supérieure à 40 ou 50 fois ce diamètre, plusieurs sections d'anode superposées sont nécessaires.

Des conduits rectilignes sont donc percés dans chaque section à des positions parfaitement définies de sorte que les conduits des différentes sections soient exactement en regard les uns des autres lorsque les sections sont superposées et positionnées par les pions de centrage 320.

Les conduits de refroidissement débouchent à la partie supérieure de la section supérieure 180. Ils forment une couronne d'ouvertures et l'eau de refroidissement sera distribuée dans ces ouvertures par une structure conique d'amenée de fluide, dont on parlera plus loin.

A la base de l'anode, l'évacuation de l'eau réchauffée est assurée de préférence par récupération dans une chemise cylindrique 380 entourant l'anode. Il n'y a qu'une seule chemise et non deux chemises comme c'était le cas dans l'art antérieur. La configuration de récupération de l'eau est par exemple la suivante : des orifices radiaux sont percés tout autour de la surface extérieure de la paroi de la section inférieure 120 et font communiquer l'extrémité aval de chaque conduit vertical avec l'extérieur de la paroi d'anode. Deux orifices radiaux 440, 460 sont visibles sur la figure 2; ce sont ceux qui sont dans le plan de coupe de la figure et qui communiquent avec les conduits 340 et 360 respectivement. La chemise cylindrique 380 constitue un espace de confinement de l'eau. Elle est fermée à sa partie inférieure par une bague 400. Dans l'exemple représenté, la connexion d'anode 420 prend appui sur cette bague. La chemise 380 est par ailleurs fermée à sa partie supérieure par une plaque 480 dans laquelle est prévue une ouverture 500 d'amenée d'eau et une ouverture 520 d'évacuation de l'eau.

La structure conique de distribution d'eau sous pression est placée à l'intérieur de la chemise 380, de manière que l'eau arrive de l'ouverture 500, passe dans la structure conique sans fuite vers l'intérieur de la chemise 380, puis passe dans les conduits de refroidissement dans l'épaisseur de la paroi anodique, et enfin remonte par la chemise 380 jusqu'à l'ouverture d'évacuation 520.

La structure conique est pour cela constituée de la manière suivante : un bloc conique 540 creux (à cause de la présence du queusot de pompage 240) est monté sur le disque de fermeture 220 de l'anode. Ce bloc 540 est vissé sur l'anode (alésages filetés 550 prévus dans la section terminale 180) après qu'on a fait le vide dans le tube et que le queusot de pompage a été définitivement fermé. La surface de paroi extérieure du bloc 540 est conique et définit une première surface de délimitation d'un canal conique 560 le long duquel circule l'eau (du haut vers le bas, c'est-à-dire de l'ouverture d'amenée 500 vers les orifices d'ouverture des conduits de refroidissement tels que 340 et 360).

Un deuxième bloc 580 dont la surface de paroi intérieure est conique définit une deuxième surface de délimitation du canal 560. Le haut du bloc 580 comporte un conduit central 570 dont le bord périphérique 590 est appliqué contre la surface interne de la plaque de fermeture 480 autour de l'ouverture 500, de sorte que l'eau amenée sous pression dans cette ouverture est forcée dans le canal conique 560 entre les surfaces coniques des deux blocs 540 et 580. L'ouverture 580 est de préférence formée au centre de la plaque 480 pour être dans l'axe de l'anode, les blocs coniques étant également dans l'axe de l'anode.

Le canal 560 peut avoir une section annulaire allant en se rétrécissant du haut vers le bas de la structure conique, c'est-à-dire que l'angle de conicité de la surface de paroi intérieure du bloc 580 est de préférence plus faible que l'angle de conicité de la surface de paroi extérieure du bloc 540.

La surface intérieure du bloc 540 et/ou la surface extérieure du bloc 58 pourraient être usinées de manière à constituer progressivement des canaux juxtaposés répartis en couronne et débouchant chacun en regard d'un conduit rectiligne respectif de l'anode, mais ce n'est pas obligatoire : les surfaces des blocs 540 et 580 peuvent être lisses. Dans ce dernier cas, il y a une certaine perte de charge à l'endroit où le canal 560 annulaire continu rejoint les ouvertures discontinues des conduits de l'anode, mais cette perte de charge n'est pas très importante.

Le bloc conique supérieur 580 peut être vissé sur le bloc inférieur 540, par exemple par huit boulons répartis autour de la structure, pénétrant dans des alésages filetés 600 formés dans la section supérieure 180 de l'anode. Dans l'exemple représenté, le bloc conique supérieur n'est pas vissé mais est simplement serré entre la plaque supérieure de fermeture 480 de la chemise 380 et le disque supérieur de l'anode. Des boulons de serrage passent à travers des ouvertures 620 de la plaque 480, puis dans des ouvertures 640 du bloc conique et sont vissés dans les alésages 600.

Un système d'amenée d'eau sous pression non représenté est relié à l'ouverture 500 de la plaque supérieure 480.

Le procédé de fabrication de cette anode consiste à réaliser séparément les différentes sections cylindriques 120, 140, 160, 180 en usinant séparément différents blocs de cuivre. Les surfaces de paroi interne et externe des sections sont usinées à la forme et aux dimensions désirées pour que les sections puissent être ensuite superposées axialement et former alors l'anode complète désirée. Les perçages des conduits rectilignes sont réalisés dans la paroi de chaque section, ainsi que les trous devant recevoir les pions de centrage 320. Les diamètres des conduits sont en pratique au moins de un vingtième de la hauteur de la section cylindrique dans laquelle ils sont percés (au dessous le perçage devient très difficile, voire impossible); ce diamètre est cependant au moins quarante ou cinquante fois plus petit que la hauteur totale de l'anode. Les positions des trous de centrage et des conduits sont parfaitement définies les unes par rapport aux autres pour que les conduits soient en regard les uns des autres lors de la superposition des sections. Les tranches sont ensuite usinées pour être parfaitement planes et perpendiculaires à l'axe des cylindres. Les tranches destinées à être juxtaposées à une autre tranche sont ensuite argentées par procédé électrolytique. Les sections sont superposées les unes aux autres sans autre apport de matériau de brasage entre deux sections adjacentes, seul le très mince dépôt électrolytiques constituant le matériau de brasure. L'assemblage de sections superposées axialement est placé dans un four à une température suffisante (environ 820°C), de préférence en atmosphère réductrice, pour constituer une brasure à l'argent entre les sections adjacentes. La brasure est en réalité une diffusion d'argent dans le cuivre ce qui conduit à la formation d'un eutectique Ag/Cu à 780°C. Un usinage final du tube (tournage) peut avoir lieu pour ajuster les surfaces de parois interne et externe de l'anode.

Ensuite, d'une manière classique, les autres électrodes (cathode, grilles) sont montées avec leurs connexions et les entretoises de céramique étanche au vide (brasures métal/métal et métal/céramique). Puis, le vide est fait à l'intérieur du tube. Enfin, la structure conique d'amenée d'eau de refroidissement et la chemise de récupération de l'eau sont montées.

En fonctionnement, le tube électronique selon l'invention peut supporter une dissipation de puissance dépassant 2 mégawatts, et même 2,5 mégawatts (2 kW/cm² sur une surface supérieure à 1000 cm²). L'eau est amenée sous pression par le conduit d'entrée 500 et elle circule à grande vitesse dans les conduits fins de l'anode. Elle est portée à haute température et entre en ébullition. Les bulles de vapeur qui se forment sont immédiatement évacuées grâce à la vitesse élevée de circulation de l'eau, contrairement à ce qui se passait dans les systèmes de refroidissement de l'art antérieur dans lesquels, pour favoriser la formation de bulles, on plaçait des obstacles (cannelures) qui ralentissaient obligatoirement la circulation de l'eau. Le refroidissement est considérablement amélioré par cette évacuation rapide de l'eau et des bulles. La structure conique d'amenée d'eau, qui distribue uniformément l'eau, sans perte de charge volontaire pour assurer cette uniformité, améliore aussi la vitesse d'écoulement donc le refroidissement. Le refroidissement est amélioré aussi par le fait que les conduits ont une section circulaire et non rectangulaire ou carrée. Il est amélioré par le fait que les conduits ne sont pas placés autour de l'anode mais dans la paroi même de l'anode, et en outre plus près de la surface de paroi intérieure que de la surface de paroi extérieure. Le refroidissement est encore amélioré grâce à la finesse des canaux (ce qui permet de placer de très nombreux canaux très proches les uns des autres), cette finesse étant rendue possible dans ce cas par la réalisation de l'anode en plusieurs sections brasées les unes sur les autres.

L'opération de brasage sans apport de matériau de brasure rapporté mais avec simplement une mince couche électrolytique d'argent faisant partie intégrante des sections d'anode, permet d'éviter toute coulure du matériau de brasure à des endroits indésirables. En effet, lorsqu'on soude deux pièces en insérant un cordon de brasure entre les deux pièces, il y a deux risques : d'abord le risque de coulure du matériau pendant qu'il fond, d'où la présence de matériau de brasure à des endroits indésirables ; il serait inacceptable par exemple que du matériau de brasure coule dans les conduits fins, risquant de les obstruer partiellement ou totalement et provoquant donc une absence de refroidissement local préjudiciable au tube. D'autre part, on a aussi le risque que les coulures de matériau de brasure entraînent une absence de matériau de brasure à certains endroits; dans ce cas il n'y a pas d'étanchéité au vide à ces endroits; dans le cas de l'invention, les zones qui doivent assurer l'étanchéité ont quelques millimètres de largeur (par exemple entre un conduit de refroidissement et la surface de paroi intérieure de l'anode). Une coulure de matériau de brasure pourrait créer un manque de soudure local, d'où un défaut d'étanchéité irrémédiable. Avec le procédé selon l'invention sans brasure rapportée, ce risque est supprimé.

## Revendications

1. Tube électronique à vide de très forte puissance à anode essentiellement cylindrique, comportant une anode formée d'au moins une section globalement cylindrique (120, 140, 160, 180), la paroi cylindrique de chaque section étant percée de nombreux conduits de circulation de fluide de refroidissement longitudinaux (340, 360) s'étendant linéairement sur toute la hauteur de la section, ces conduits longitudinaux débouchant tous, à une extrémité de l'anode, dans une structure (540, 580) de distribution d'eau de refroidissement à circulation forcée, caractérisé en ce que cette structure alimente uniformément la totalité des conduits longitudinaux débouchant à cette extrémité.

2. Tube selon la revendication 1, caractérisé en ce que l'anode comporte plusieurs sections cylindriques superposées axialement, brasées les unes sur les autres, chaque conduit d'une section étant exactement en regard d'un conduit correspondant d'une section adjacente.

3. Tube selon l'une des revendications 1 et 2, caractérisé en ce que la structure de distribution uniforme d'eau de refroidissement est placée à la partie supérieure de l'anode, à savoir en haut du tube dans sa position de fonctionnement normal.

4. Tube selon l'une des revendications 1 à 3, caractérisé en ce que les conduits sont percés dans l'épaisseur de la paroi de l'anode, plus près de la surface intérieure de cette paroi que de la surface extérieure.

5. Tube selon l'une des revendications précédentes, caractérisé en ce que les conduits ont une section de quelques millimètres carrés à quelques dizaines de mm², la hauteur de l'anode étant de quelques dizaines de centimètres.

6. Tube selon l'une des revendications 1 à 5, caractérisé en ce que les conduits sont des perçages à section circulaire placés à proximité de la surface interne de la paroi de l'anode, à une distance de cette surface environ égale au diamètre des perçages et les perçages sont distribués tout autour de l'anode en étant séparés les uns de autres d'une distance environ égale à leur diamètre.

7. Tube électronique à vide selon l'une des revendications précédentes, caractérisé en ce que les conduits sont des perçages circulaires très fins de diamètre au moins trente fois et de préférence au moins quarante à cinquante fois plus petits que la hauteur de l'anode.

8. Tube électronique selon l'une des revendications précédentes, caractérisé en ce que la structure de distribution d'eau de refroidissement est une structure conique.

9. Tube selon la revendication 8, caractérisé en ce que la structure conique comprend un premier bloc (540) ayant une paroi à surface extérieure conique et un deuxième bloc (580) ayant une paroi à surface intérieure conique entourant le premier bloc, de manière à former un canal de circulation d'eau (540) entre ces parois, les conduits longitudinaux étant situés entre les deux parois coniques à la base de celles-ci, et une entrée d'eau sous pression (500) étant prévue à la partie supérieure du canal formé entre les parois coniques.

10. Tube électronique selon l'une des revendications 1 à 9, caractérisé en ce que l'anode est entourée d'une chemise (380) de récupération du fluide de refroidissement, l'extrémité aval des conduits longitudinaux de circulation de fluide communiquant avec la chemise.

11. Procédé de fabrication d'un tube électronique à vide de très forte puissance selon l'une des revendications précédentes, caractérisé en ce que la réalisation de l'anode comprend les opérations consistant à usiner plusieurs sections cylindriques de cuivre, à argenter la tranche de ces sections, à superposer les sections axialement, tranche contre tranche, et à placer l'ensemble superposé dans un four pendant une durée et à une température suffisantes pour réaliser une brasure argent-cuivre entre les sections sans apport de matériau de brasure rapporté entre les sections à tranches argentées.

12. Procédé selon la revendication 11, caractérisé en ce que les sections cylindriques sont percées de nombreux conduits cylindriques avant superposition et brasure, les conduits étant percés dans la paroi des sections parallèlement à l'axe des sections et sur toute la hauteur de celles-ci, les conduits des différents sections étant placés très précisément à des endroits correspondants de chaque section pour que tous les conduits d'une section soient en regard de conduits correspondants d'une section adjacente lorsque les sections sont superposées.

## Patentansprüche

1. Hochleistungsvakuumelektronenröhre mit einer im wesentlichen zylindrischen Anode, die eine Anode umfaßt, die aus wenigstens einem im Ganzen genommen zylindrischen Teil (120, 140, 160, 180) besteht, wobei die zylindrische Seitenwand jedes Teils von zahlreichen sich in Längsrichtung erstreckenden Durchführungen (340, 360) für die Zirkulation des Kühlfluids durchbohrt ist, die sich geradlinig entlang der gesamten Höhe des Teils erstrecken und alle an einem Ende der Anode in einen Aufbau (540, 580) zur Verteilung des mit erhöhter Zirkulation fließenden Kühlwassers einmünden, dadurch gekennzeichnet, daß dieser Aufbau die Gesamtheit der sich in Längsrichtung erstreckenden und in das Ende der Anode einmündenden Durchführungen gleichmäßig versorgt.

2. Röhre nach Anspruch 1, dadurch gekennzeichnet, daß die Anode mehrere zylindrische Teile umfaßt, die in Achsrichtung aufeinandergelegt sind, wobei jeweils eines auf das andere gelötet ist und jede Durchführung eines Teils genau der entsprechenden Durchführung eines angrenzenden Teils gegenüberliegt.

3. Röhre nach einem Ansprüche 1 und 2, dadurch gekennzeichnet, daß der Aufbau zur gleichmäßigen Verteilung des Kühlwassers in dem obersten Teil der Anode, d. h. oben auf der Röhre in ihrer normalen Arbeitsposition, angeordnet ist.

4. Röhre nach einem der Ansprüche 1 bis 3, dadurch gekennzeichnet, daß die Durchführungsbohrungen durch die Stärke der Seitenwand der Anode dichter an der Innenfläche der Seitenwand als an der Außenfläche der Seitenwand liegen.

5. Röhre nach einem der vorhergehenden Ansprüche, dadurch gekennzeichnet, daß der Querschnitt der Durchführung einige Quadratmillimeter bis einige zehn Quadratmillimeter beträgt, wobei die Höhe der Anode einige zehn Zentimeter beträgt.

6. Röhre nach einem der Ansprüche 1 bis 5, dadurch gekennzeichnet, daß die Durchführungen Bohrungen mit kreisförmigem Querschnitt sind, die in der Nähe der Innenfläche der seitenwand der Anode in einem Abstand zu dieser Fläche angeordnet sind, der ungefähr dem Durchmesser der Bohrungen entspricht und die Bohrungen um die ganze Anode herum verteilt sind, wobei sie jeweils durch einen Abstand voneinander getrennt sind, der ungefähr ihrem Durchmesser entspricht.

7. Vakuumelektronenröhre nach einem der vorhergehenden Ansprüche, dadurch gekennzeichnet, daß die Durchführungen kreisförmige Bohrungen sehr kleinen Durchmessers sind, wobei der Durchmesser wenigstens dreißigmal und vorzugsweise vierzig- bis fünfzigmal so klein wie die Höhe der Anode ist.

8. Elektronenröhre nach einem der vorgehenden Ansprüche, dadurch gekennzeichnet, daß der Aufbau zur Verteilung des Kühlwassers eine kegelförmige Struktur aufweist.

9. Röhre nach Anspruch 8, dadurch gekennzeichnet, daß die kegelförmige Struktur einen ersten Block (540) mit einer eine kegelförmige Außenfläche aufweisenden Wand und einen zweiten Block (580) mit einer eine kegelförmige Innenfläche aufweisenden Wand umfaßt, die den ersten Block derart umgibt, daß zwischen den Wänden ein Kanal (560) für die Zirkulation des Wassers gebildet wird, wobei die sich in Längsrichtung erstreckenden Durchführungen zwischen den beiden kegelförmigen Wänden an deren Fußpunkt angeordnet sind und ein Einlaß (500) für das unter Druck stehende Wasser am obersten Teil des zwischen den beiden kegelförmigen Wänden gebildeten Kanals vorgesehen ist.

10. Elektronenröhre nach einem der Ansprüche 1 bis 9, dadurch gekennzeichnet, daß die Anode von einem Mantel (380) für die Rückgewinnung des Kühlfluids umgeben ist, wobei das stromabwärts gelegene äußere Ende der sich in Längsrichtung erstreckenden Durchführungen für die Zirkulation des Fluids an den Mantel anschließt.

11. Verfahren zur Herstellung einer Hochleistungsvakuumelektronenröhre nach einem der vorhergehenden Ansprüche, dadurch gekennzeichnet, daß bei der Herstellung der Anode mehrere zylindrische Teile aus Kupfer maschinell gefertigt werden, die Schnittfläche der Teile versilbert wird, die Teile in Achsrichtung Schnittfläche gegen Schnittfläche übereinandergelegt werden und die Gesamtheit aus übereinandergelegten Teilen bei einer Temperatur und während einer Zeitdauer in einen Ofen gesetzt wird, die ausreichen, um eine Silber-Kupfer-Lötverbindung zwischen den Teilen herzustellen, ohne zwischen die Teile mit versilberten Schnittflächen eingebrachtes Lötmaterial zuzugeben.

12. Verfahren nach Anspruch 11, dadurch gekennzeichnet, daß in die zylindrischen Teile vor dem Übereinanderlegen und Löten zahlreiche zylinderförmige Durchführungen gebohrt werden, wobei die Durchführungen in die seitenwand der Teile parallel zur Achse der Teile und entlang der gesamten Höhe der Teile gebohrt werden und die Durchführungen der verschiedenen Teile an entsprechenden Stellen jedes Teils sehr präzise plaziert werden, damit alle Durchführungen eines Teils den entsprechenden Durchführungen eines angrenzenden Teils beim Übereinanderlegen der Teile gegenüberliegen.

## Claims

1. Very high power vacuum electron tube with an essentially cylindrical anode, which includes an anode formed by at least one generally cylindrical section (120, 140, 160, 180), the cylindrical wall of each section being drilled with many longitudinal conduits (340, 360) for the circulation of cooling fluid, said conduits extending linearly throughout the height of the section, these longitudinal conduits all leading, at one end of the anode, into a structure (540, 580) for the distribution of cooling water under forced circulation characterized in that this structure uniformly supplies all the longitudinal conduits that lead into this end.

2. Tube according to Claim 1, characterized in that the anode has several axially superposed cylindrical sections brazed to one another, each conduit of one section exactly facing a corresponding conduit of an adjacent section.

3. Tube according to either of Claims 1 and 2 characterized in that the structure for the uniform distribution of cooling water is placed in the upper part of the anode, viz. at the top of the tube in its normal operating position.

4. Tube according to one of Claims 1 to 3, characterized in that the conduits are drilled in the thickness of the wall of the anode, closer to the internal surface of this wall than to the external surface.

5. Tube according to one of the preceding claims characterized in that the conduits have a section ranging from some square millimetres to some tens of mm², the height of the anode being equal to some tens of centimetres.

6. Tube according to one of Claims 1 to 5 characterized in that the conduits are circular-sectioned drillings placed in the vicinity of the internal surface of the wall of the anode, at a distance from this surface approximately equal to the diameter of the drillings, and the drillings are distributed all around the anode while being separated from one another by a distance approximately equal to their diameter.

7. Vacuum electron tube according to one of the preceding claims characterized in that the conduits are very fine circular drillings with a diameter that is at least thirty times and preferably at least forty to fifty times smaller than the height of the anode.

8. Electron tube according to one of the preceding claims characterized in that the cooling water distribution structure is a conical structure.

9. Tube according to Claim 8, characterized in that the conical structure comprises a first block (540) having a wall with a conical external surface and a second block (580) having a wall with a conical internal surface surrounding the first block, so as to form a channel (540) for the circulation of water between these walls, the longitudinal conduits being located between the two conical walls at the base of these walls, and an inlet of pressurized water (500) being provided in the upper part of the channel formed between the conical walls.

10. Electron tube according to one of Claims 1 to 9, characterized in that the anode is surrounded by a jacket (380) for the recovery of cooling fluid, the downstream end of the longitudinal conduits for the circulation of fluid communicating with the jacket.

11. Process for manufacturing a very high power vacuum electron tube according to one of the preceding claims, characterized in that the making of the anode comprises the operations consisting in machining several cylindrical sections from copper, in silvering the edge of these sections, in superposing the sections axially, edge to edge, and in placing the superposed assembly in an oven for a duration and at a temperature which are sufficient to produce a silver/copper brazing between the sections without additional brazing material added between the sections with silvered edges.

12. Process according to Claim 11, characterized in that the cylindrical sections are drilled with many cylindrical conduits before superpositon and brazing, the conduits being drilled in the wall of the sections parallel to the axis of the sections and over their entire height, the conduits of the various sections being placed very accurately at corresponding locations of each section so that all the conduits of one section are facing corresponding conduits of an adjacent section when the sections are superposed.
